# EUROPÄISCHE PATENTSCHRIFT

(11) **EP 1 291 474 B1**
(45) Veröffentlichungstag und Bekanntmachung des Hinweises auf die Patenterteilung: **24.11.2004**
(21) Anmeldenummer: 02019562.4
(22) Anmeldetag: 02.09.2002
(51) Int. Cl.: E04B 5/12, B27M 3/00, E04B 1/32

(54) **Bogenförmiges Bauelement, insbesondere Deckenelement**
Arc-shaped building element, in particular floor element
Elément de construction arqué, en particulier élément de plancher

(30) Priorität: 06.09.2001 AT 6902001 U
(43) Veröffentlichungstag der Anmeldung: 12.03.2003
(73) Patentinhaber: Pirnbacher, Georg, 5621 St. Veit im Pongau (AT)
(72) Erfinder: Pirnbacher, Georg, 5621 St. Veit im Pongau (AT)
(74) Vertreter: Hofinger, Engelbert, Dr.Dr.

(56) Entgegenhaltungen:
- DE-C- 727 533
- GB-A- 2 277 344
- US-A- 4 442 149

## Beschreibung

Die vorliegende Erfindung betrifft ein bogenförmiges Bauelement, insbesondere Deckenelement, mit mehreren Brettern oder Latten, welche jeweils eine Längsseite, eine Breitseite und eine Stirnseite aufweisen und im Wesentlichen entlang ihrer Längsseiten als bogenförmiger Brettstapel oder Lattenstapel aneinander angeordnet sind.

Beim Stand der Technik ist es bekannt, Bretter und Latten zu bogenförmigen Bauelementen zu verarbeiten. Hierbei werden in der Regel tragende Zusatzbögen aus Metall oder anderen Werkstoffen verwendet auf denen oder unter denen die Bretter oder Latten angeordnet und befestigt sind. Diese beim Stand der Technik bekannten bogenförmigen Bauelemente benötigen somit immer mindestens ein Grundgerüst, an dem die Bretter bzw. Balken einzeln befestigt werden und das innerhalb des Bogens die tragende Funktion übernimmt. Der Nachteil dieser Konstruktion besteht unter anderem darin, daß zunächst immer das tragende Grundgerüst gefertigt werden muß, was einen erhöhten Arbeitsaufwand bei der Herstellung der bisher bekannten bogenförmigen Bauelemente bedeutet.

Ein gattungsgemäßes Bauelement ist bereits aus der US 4.442.149 bekannt. Hier müßen die Latten zurächst exakt gemäß des gewünschten Bogenradius zugeschnitten und mit Bohrungen versehen werden. Durch die Bohrungen der Latten werden dann Soannseile gezogen. Anschließend erfolgt das Aufbringen von Klebstoff auf die Kontaktflächen der Latten und das Verspannen mittels der Spannseile und jochartigen Abstützungen. Beim Verspannen erhält das boaenförmige Bäuelement seine endgültige Form, in der der Klebstoff dann aushärtet. Danach ist der Bonen in seiner Form fixiert, die Spannseile können entfernt oder abgeschnitten werden.

Nachteil des Bogenelementes gemäß der US 4.442,149 ist die aufwendige und arbeitsintensive Art der Konstruktion und die Tatsache, daß der Radius des Bogenelementes nach dem Aushärten des Klebstoffes endgültig fixiert und damit nicht mehr veränderbar ist und bereits beim Zuschnitt der Latten berücksichtiat werden muß.

Aufgabe der vorliegenden Erfindung ist es daher, ein gattungsgemäßes, leicht herstellbares, bogenförmiges Bauelement zu schaffen, dessen Biegeradius bzw. Form nicht fixiert, sondern an die jeweiligen Gegebenheiten anpaßbar ist.

Dies wird erfindungsgemäß dadurch erreicht, daß nur einzelne oder mehrere benachbarte Bretter oder Latten des Brettstapels oder Lattenstapels auf einer Seite einer gedachten entlang ihrer Längsseite verlaufenden Längsmittelachse durch Verbinder miteinander verbunden sind.

Bei dem erfindungsgemäßen bogenförmigen Bauelement wird hierdurch erreicht, daß abgesehen von den Auflagern keine weiteren tragenden Verbindungen zum Halten der Bretter oder Latten untereinander nötig sind. Bereits bekannt sind ebene Bauelemente aus Brett- oder Lattenstapeln. Diese werden beim Stand der Technik oft für Wände, Böden oder Decken verwendet. Wie die bereits bekannten ebenen Brettstapel-Bauelement wird auch bei den erfindungsgemäßen bogenförmigen Bauelementen eine optische Verbesserung gegenüber dem Stand der Technik erzielt, indem auf tragende stützelemente des bogenförmigen Bauelementes verzichtet werden kann. Im Gegensatz zu den bereits bekannten ebenen Brettstapel -oder Lattenstapel-Bauelementen ist es durch die erfindungsgemäße einseitige Anbringung von Verbindern nun auch möglich, optisch attraktive, vergleichsweise schnell zu bauende, bogenförmige Bauelemente zu erstellen. Das erfindungsgemäße bogenförmige Bauelement kann schnell und einfach als ebener Brettstapel gefertiot und transportiert werden. Das Biegen wird bevorzugt erst bei der vor Ort vorgenommen. Die Form kann an die jeweiligen Bedürfnisse angepaßt werden.

Zur Herstellung der erfindungsgemäßen bogenförmigen Bauelemente können für die Bretter bzw. Latten grundsätzlich unterschiedliche Materialien wie z.B. Holz, Kunststoff, Metall oder Verbundwerkstoffe verwendet werden.

Besonders günstig ist es, daß die Verbinder auf der Bogeninnenseite in den Brettern oder Latten angeordnet sind. Bei ungleichförmigen Bögen kann es jedoch auch günstig sein, die Verbinder auf der Bogenaußenseite in den Brettern oder Latten anzuordnen. Hierbei sollten die Verbinder Abstandshalter aufweisen. Durch diese Konstruktion können in verschiedenen Bereichen des bogenförmigen Bauelementes verschiedene Bogenradien auf einfache Weise durch verschiedene Abstandshalter erreicht werden. Besonders günstige Ausführungsformen sehen vor, daß die Verbinder die einzig tragenden Verbindungen zwischen den Brettern oder Latten sind. Hierbei ist vorgesehen, daß die Abstützung des bogenförmigen Bauelementes auf entsprechenden Auflagern außerhalb des Sichtbereichs erfolgt.

Günstige Varianten der Verbindung der einzelnen Bretter oder Latten des bogenförmigen Bauelementes sehen vor, daß mindestens ein Verbinder ein Nagel oder eine Schraube oder ein Dübel ist.

Je nach Krümmung und Gewicht der bogenförmigen Bauelemente kann vorgesehen sein, daß die Verbinder mehrere, vorzugsweise zwei oder drei, benachbarte Bretter oder Latten miteinander verbinden. Beim Einbringen der Verbinder in die Bretter oder Latten ist es günstig, daß die Verbinder in einem von 90° und 270° abweichenden Winkel zur Längsseite der Bretter oder Latten in diesen angeordnet sind. Hierdurch wird verhindert, daß die Verbinder, welche durch mehrere benachbarte Bretter oder Latten ragen, aufeinander aufschlagen bzw. sich gegenseitig im Weg stehen. Bei der Verwendung von Holzbrettern oder Latten wird eine ausreichende Stabilität und Ausbruchsicherheit der Verbinder erreicht, indem die Entfernung der Verbinder vom Rand bzw. der Breitseite von aus Holz gefertigten Brettern oder Latten der Ö-NORM B 4100-2 entspricht.

Durch die erfindungsgemäße Bauweise des bogenförmigen Bauelementes kann dieses zunächst mittels der erfindungsgemäßen Verbindung schnell und einfach als ebener Brettstapel gefertigt werden. Solche in dieser Art vorgefertigten Bauelemente können ihre bogenförmige Gestalt anschließend z.B. durch das Auflegen auf entsprechend vorgeformte bogenförmige Auflager erreichen. Hierbei sieht eine günstige Variante vor, daß die Auflager so ausgebildet sind, daß das bogenförmige Bauelement nur an den Stirnseiten tragend gelagert ist.

Weitere Merkmale und Einzelheiten der vorliegenden Erfindung ergeben sich aus der nachfolgenden Figurenbeschreibung. Dabei zeigt:
- Fig. 1: ein einzelnes Brett bzw. eine einzelne Latte,
- Fig. 2: eine perspektivische Ansicht auf eine Ausführungsform des erfindungsgemäßen bogenförmigen Bauelementes,
- Fig. 3: eine Seitenansicht auf die Stirnseiten der Bretter des bogenförmigen Bauelementes aus Fig. 2 und
- Fig. 4: eine Detailansicht zur Anordnung der Verbinder.

Fig. 1 zeigt eine Latte bzw. ein Brett aus einem Brettstapel oder Lattenstapel, welcher erfindungsgemäß für das bogenförmige Bauelement verwendet wird. Das Brett weist eine Längsseite 1, eine Breitseite 2 und eine Stirnseite 3 auf. Entlang der Längsseite 1 verläuft die Längsmittelachse 4. Die Verbinder 5 sind in Fig. 1 durch die Punkte angedeutet, nur auf einer Seite (hier unterhalb) der gedachten Längsmittelachse 4 angeordnet. Die Bezeichnung der Längs- 1, Breit- 2 und Stirnseite 3 wird bezüglich des bogenförmigen Bauelementes auch dann beibehalten, wenn sich die Größenverhältnisse zwischen diesen verschiedenen Seiten untereinander verschieben.

Fig. 2 zeigt eine erfindungsgemäße Variante des bogenförmigen Bauelementes, wobei die Stirnseiten 3 und die Breitseiten 2 des bogenförmigen Bauelementes in der gezeigten perspektivischen Darstellung zu sehen sind. Die Bretter des Brettstapels des dargestellten bogenförmigen Bauelementes sind jeweils entlang ihrer Längsseite mit wie in Fig. 1 angeordneten Verbindern verbunden. Diese sind weder in den Breitseiten 2 noch in den Längsseiten zu sehen, was optisch besonders günstig ist. Die Dicke d, die Länge I sowie die Höhe h der Bretter bzw. Latten kann je nach Anwendungsfall variieren. Günstige Varianten der Dicke der Bretter bzw. Latten sind 1 bis 100 mm vorzugsweise 20 bis 80 mm, wobei sich die Dicke der Bretter bzw. Latten sowohl nach optischen Gesichtspunkten als auch nach den physikalischen Eigenschaften des verwendeten Materials richtet. Dies zeigt, daß sowohl sehr dünne Latten als balkenähnliche Bretter für den Bau eines erfindungsgemäßen bogenförmigen Bauelementes verwendet werden können.

Fig. 3 zeigt eine Draufsicht auf eine Stirnseite des bogenförmigen Bauelementes. In einer günstigen Ausführungsvariante ist vorgesehen, daß entlang der Stirnseite das Auflagern des bogenförmigen Bauelementes erfolgt.

In Fig. 4 ist in einer Detailansicht die Anordnung der Verbinder (hier Nägel) in den Brettern gezeigt. Die Verbinder 5 sind hierbei in einem von 90° bzw. 270° abweichenden Winkel 6 zur Längsseite 1 in die eingeschlagen. Dadurch wird verhindert, daß die Verbinder bzw. Nägel auf die Köpfe der nachfolgenden Verbinder bzw. Nägel aufschlagen. Die Entfernung 7 zwischen den Verbindern und dem Rand bzw. der Breitseite der Bretter oder Latten ist so gewählt, daß angepaßt an das jeweilige Material der Bretter oder Latten eine ausreichende Stabilität gegen Ausbrechen der Verbinder erreicht wird. Bei Brettern oder Latten aus Holz sind hierbei die in der Ö-NORM B4100-2 angegebenen Werte günstigerweise zu beachten.

## Patentansprüche

1. Bogenförmiges Bauelement, insbesondere Deckenelement, mit mehreren Brettern oder Latten, welche jeweils eine Längsseite (1), eine Breitseite (2) und eine Stirnseite(3) aufweisen und im wesentlichen entlang ihrer Längsseiten (1) als bogenförmiger Brettstapel oder Lattenstapel aneinander angeordnet sind, **dadurch gekennzeichnet, daß** nur einzelne oder mehrere benachbarte Bretter oder Latten des Brettstapels oder Lattenstapels auf einer Seite einer gedachten entlang ihrer Längsseite (1) verlaufenden Längsmittelachse (4) durch Verbinder (5) miteinander verbunden sind.

2. Bogenförmiges Bauelement nach Anspruch 1, **dadurch gekennzeichnet, daß** die Verbinder (5) auf der Bogeninnenseite in den Brettern oder Latten angeordnet sind.

3. Bogenförmiges Bauelement nach einem der Ansprüche 1 oder 2, **dadurch gekennzeichnet, daß** die Verbinder (5) die einzig tragenden Verbindungen zwischen den Brettern oder Latten sind.

4. Bogenförmiges Bauelement nach einem der Ansprüche 1 bis 3, **dadurch gekennzeichnet, daß** mindestens ein Verbinder (5) ein Nagel oder eine Schraube oder ein Dübel ist.

5. Bogenförmiges Bauelement nach einem der Ansprüche 1 bis 4, **dadurch gekennzeichnet, daß** die Verbinder (5) mehrere, vorzugsweise zwei oder drei, benachbarte Bretter oder Latten miteinander verbinden.

6. Bogenförmiges Bauelement nach einem der Ansprüche 1 bis 5, **dadurch gekennzeichnet, daß** die Verbinder (5) in einem von 90° und 270° abweichenden Winkel (6) zur Längsseite (1) der Bretter oder Latten in diesen angeordnet sind.

7. Bogenförmiges Bauelement nach einem der Ansprüche 1 bis 6, **dadurch gekennzeichnet, daß** das bogenförmige Bauelement nur an den Stirnseiten (3) tragend gelagert ist.

## Claims

1. An arcuate construction element, in particular a ceiling element, comprising a plurality of boards or slats which each have a long side (1), a wide side (2) and an end side (3) and are arranged against each other substantially along their long sides (1) in the form of an arcuate stack of boards or slats, **characterised in that** only individual ones or a plurality of adjacent boards or slats of the stack of boards or slats are connected together by connectors (5) on one side of a notional longitudinal central axis (4) extending along their long side (1).

2. An arcuate construction element according to claim 1 **characterised in that** the connectors (5) are arranged on the inward side of the arcuate configuration in the boards or slats.

3. An arcuate construction element according to one of claims 1 and 2 **characterised in that** the connectors (5) are the only load-bearing connections between the boards or slats.

4. An arcuate construction element according to one of claims 1 to 3 **characterised in that** at least one connector (5) is a nail or a screw or a dowel.

5. An arcuate construction element according to one of claims 1 to 4 **characterised in that** the connectors (5) connect together a plurality of and preferably two or three adjacent boards or slats.

6. An arcuate construction element according to one of claims 1 to 5 **characterised in that** the connectors (5) are arranged in the boards or slats at an angle (6) differing from 90° and 270° relative to the long side (1) of the boards or slats.

7. An arcuate construction element according to one of claims 1 to 6 **characterised in that** the arcuate construction element is supported in load-bearing relationship only at the end sides (3).

## Revendications

1. Elément de construction arqué, en particulier élément de plafond, constitué de plusieurs planches ou lattes qui comprennent chacune un grand côté (1), un petit côté (2) et un côté frontal (3) et qui sont disposées les unes contre les autres sensiblement le long de leurs grands côtés (1) comme un empilage de planches ou de lattes arqué, **caractérisé en ce que** seules des planches ou des lattes individuelles de l'empilage de planches ou de latt'es ou plusieurs planches ou lattes adjacentes de l'empilage de planches ou de lattes sont reliées les unes aux autres, par l'intermédiaire de raccords (5), sur un côté d'un axe longitudinal médian (4) imaginaire s'étendant le long de leur grand côté (1).

2. Elément de construction arqué selon la revendication 1, **caractérisé en ce que** les raccords (5) sont disposés sur le côté intérieur de l'arc dans les planches ou dans les lattes.

3. Elément de construction arqué selon l'une quelconque des revendications 1 ou 2, **caractérisé en ce que** les raccords (5) sont les seules liaisons porteuses entre les planches ou les lattes.

4. Elément de construction arqué selon l'une quelconque des revendications 1 à 3, **caractérisé en ce qu'**au moins un raccord (5) est un clou ou une vis ou une cheville.

5. Elément de construction arqué selon l'une quelconque des revendications 1 à 4, **caractérisé en ce** les raccords (5) relient plusieurs, de préférence deux ou trois, planches ou lattes adjacentes les unes aux autres.

6. Elément de construction arqué selon l'une quelconque des revendications 1 à 5, **caractérisé en ce que** les raccords (5) sont disposés dans les planches ou dans les lattes selon un angle (6) qui dévie de 90° et de 270° par rapport au grand côté (1) de celles-ci.

7. Elément de construction arqué selon l'une quelconque des revendications 1 à 6, **caractérisé en ce que** l'élément de construction arqué est monté de manière portante seulement sur les côtés frontaux (3).
